# EUROPÄISCHE PATENTSCHRIFT

(11) **EP 3 393 927 B1**
(45) Veröffentlichungstag und Bekanntmachung des Hinweises auf die Patenterteilung: **24.04.2024**
(21) Anmeldenummer: 16834235.0
(22) Anmeldetag: 22.12.2016
(51) Int. Cl.: B65D 51/28

(54) **VERSCHLUSS FÜR EIN MIT FLUID BEFÜLLTES BEHÄLTNIS**
CLOSURE FOR A FLUID-FILLED CONTAINER
BOUCHON POUR UN RÉCIPIENT REMPLI DE FLUIDE

(30) Priorität: 23.12.2015 DE 102015016817
(43) Veröffentlichungstag der Anmeldung: 31.10.2018
(73) Patentinhaber: Remy & Geiser GmbH, 98553 Schleusingen (DE)
(72) Erfinder: THOMSEN, Nils, 21077 Hamburg (DE)
(74) Vertreter: Monelli, Alberto
(86) Internationale Anmeldenummer: PCT/EP2016/002160
(87) Internationale Veröffentlichungsnummer: WO 2017/108186

(56) Entgegenhaltungen:
- WO-A1-96/23707
- WO-A1-2008/044442
- AT-B- 387 946
- DE-A1-102010 029 259
- DE-A1-102011 055 700
- FR-A1- 2 533 890
- FR-A1- 2 673 608
- GB-A- 2 101 981
- US-A- 4 487 324
- US-A- 4 747 498
- US-A- 4 895 282
- US-A- 5 145 080
- US-A- 5 992 659
- US-A- 6 116 445
- US-A1- 2013 292 275

## Beschreibung

Die Erfindung betrifft einen Verschluss mit einem Dichtelement für ein mit Fluid befülltes Behältnis gemäß dem Oberbegriff des Anspruchs 1.

Aus dem Stand der Technik sind Verschlusssysteme bekannt, die mittels Siegelfolie oder Originalitätsstreifen zur Fälschungssicherung von beispielsweise Medikamenten oder Getränken eingesetzt werden, um den Originalitätszustand nach dem herstellerseitigen Abfüllprozess anzuzeigen. Folien können außerdem als Schutzbarrieren der Haltbarkeitsverlängerung sensibler Inhalte dienen, indem sie eine weiterreichende Dichtigkeit gewährleisten, als dies einfache Verschlusskappen oder Kappen mit Dosiereinsätzen nach heutigem Stand der Technik leisten.

Aus dem Stand der Technik sind außerdem Verschlusssysteme bekannt, die in die Behälteröffnung applizierte Dosierelemente beinhalten. Solche Verschlusssysteme sind bisher nicht gleichzeitig durch Barrierefolien schützbar, insbesondere dann nicht, wenn die Behälteröffnungen relativ klein sind.

Bei bekannten Verschlusssystemen aus dem Stand der Technik werden Siegelfolien durch den initialen Öffnungsschraubvorgang eröffnet oder müssen nachträglich entfernt werden. Originalitätsstreifen reißen beim ersten Aufschrauben sichtbar ab. Unter Schraubverschlüssen angeordnete Siegelfolien stellen dabei keine verlässliche Originalitätssicherung dar, weil sie nicht sichtbar sind, sondern der Verschluss selbst muss gegen Öffnen gesichert werden. Die Druckschrift DE 43 23 666 A1 beschreibt eine selbstdurchstoßbare Verschlussvorrichtung für Fläschchen. An der Verschlussvorrichtung ist außen eine Garantieversiegelung vorgesehen, die abgerissen werden muss, um zum Inhalt des Fläschchens Zugriff zu bekommen. Die Garantieversiegelung kann also die Funktion einer Originalitätssicherung erfüllen. Durch die außenseitige Anbringung der Garantieversiegelung besteht jedoch die Gefahr, dass diese in Produktion oder Transport beschädigt wird oder manipuliert wird. Die Druckschrift US 2013/292275A1 beschreibt einen Verschluss gemäß dem Oberbegriff des Anspruch 1.

Aufgabe der vorliegenden Erfindung ist es, einen besonders manipulationssicheren sowie einfach aufgebauten und möglichst kostengünstig herstellbaren, einfach handzuhabenden Verschluss zu schaffen.

Diese Aufgabe wird durch den Gegenstand des Anspruchs 1 gelöst. Weitere vorteilhafte Ausgestaltungen sind Gegenstand der Unteransprüche.

Erfindungsgemäß ist ein Verschluss mit einem Dichtelement für ein mit Fluid befülltes Behältnis mit zumindest einem Sicherungsmechanismus, der dazu ausgelegt ist, beim erstmaligen Öffnen des Verschlusses sichtbar irreversibel verändert zu werden, vorgesehen. Die irreversible Veränderung kann sich beispielsweise dadurch zeigen, dass ein Element des Verschlusses durch das Öffnen abgerissen, abgebrochen, dauerhaft verformt und/oder farblich verändert wird. Durch einen solchen Sicherungsmechanismus ist für den Verbraucher unzweifelhaft erkennbar, ob der Verschluss noch originalverschlossen ist. Dadurch kann der Verbraucher erkennen, ob sich der Inhalt des Behältnisses noch in seinem Originalzustand befindet oder durch vormaliges Öffnen des Verschlusses beispielsweise in seiner Haltbarkeit beeinträchtigt ist oder möglicherweise manipuliert und/oder kontaminiert wurde.

Erfindungsgemäß umfasst der Sicherungsmechanismus wenigstens ein sichtbares Sicherungselement, das unter Beaufschlagung des Verschlusses gegenüber dem Behältnis mit einer Kraft mit zumindest einer Kraftkomponente entlang einer Achse normal zu einer Öffnungsebene einer von dem Verschluss verschlossenen Öffnung des Behältnisses sichtbar irreversibel verändert ist. Die genannte Kraft ist größer als die Kraft, die ein Nutzer normalerweise aufbringen würde, um den Verschluss zu öffnen und insbesondere deutlich größer als beim Transport von Verschluss und Behältnis normalerweise auftretende Kräfte. Durch ihre Richtung bewirkt die Kraft eine Bewegung des Verschlusses auf die Öffnung des Behältnisses zu oder davon weg. Eine sichtbare irreversible Veränderung tritt also insbesondere dann auf, wenn ein Versuch unternommen wird, den Verschluss von dem Behältnis zu entfernen oder gegen das Behältnis zu drücken, beispielsweise um Zugang zu der Öffnung und somit zum Inhalt des Behältnisses zu erlangen. Durch die erfindungsgemäße Lösung wird auch ein unabsichtlicher Eingriff, beispielsweise durch unsachgemäße Handhabung oder unsachgemäßen Transport, in den Verschluss angezeigt.

Das Sicherungselement kann an der dem Behältnis zugewandten Seite des Verschlusses angeordnet und/oder zur Beabstandung des Verschlusses von dem Behältnis ausgelegt sein. Dadurch kann es auf konstruktiv einfache Weise so ausgelegt werden, dass es bei der genannten Kraftbeaufschlagung irreversibel verändert wird und/oder eine Eröffnung des Behältnisses verlässlich behindert.

Das Sicherungselement kann über zumindest eine, beispielsweise zuglabile, insbesondere radial zuglabile, Sollreißstelle mit dem Verschluss verbunden sein. Durch die Sollreißstelle kann sich das Sicherungselement unter einer, insbesondere gezielt radialen, Kraftbeaufschlagung auf vorhersehbare Weise und gut sichtbar von dem Verschluss lösen. Alternativ kann das Sicherungselement eine Sollknickstelle umfassen. Die durch die Sollknickstelle definierte Knickung des Sicherheitselementes ist vorzugsweise sichtbar und irreversibel. Gemäß einer besonderen Ausgestaltung eines Sicherungselements mit Sollknickstelle kann das Sicherungselement durch Verschieben des ersten und zweiten Elements in die zweite Position vollständig oder nur teilweise unter den Verschluss oder insbesondere das erste und/oder zweite Element geschoben werden. Neben der Anzeigewirkung kann dieses Unterschieben auch eine Klemmwirkung haben, um den Verschluss zusätzlich in der zweiten (Gebrauchs-)position zu sichern.

Das Sicherungselement kann die von dem Verschluss verschlossene Öffnung, bevorzugt im Wesentlichen ringförmig, umschließen. Dadurch wird die Öffnung und somit der Inhalt des Behältnisses zusätzlich vor Manipulation geschützt.

Das Sicherungselement kann von dem Verschluss abreißbar ausgebildet sein, wobei das Sicherungselement beispielsweise ein Griffelement, insbesondere eine Lasche, umfassen kann. Indem das Sicherungselement abreißbar ausgebildet ist, beispielsweise durch Sollreißstellen zwischen dem Sicherungselement und dem Verschluss und/oder innerhalb des Sicherungselementes, kann es vom Verbraucher entfernt werden, um den Verschluss ungehindert zu öffnen. Mit Hilfe eines Griffelements, insbesondere einer Lasche gelingt das Abreißen besonders einfach. Indem die Lasche durch ein Abreißelement das Sicherungselement umfänglich verbindet, wird auch ein versehentliches oder vorzeitiges Aufreißen zum Beispiel während des Handlings oder Verschließprozesses unterbunden, zumal das umfänglich angebrachte Abreißelement vorteilhafterweise so ausgestaltet ist, dass es wenig Angreifstellen für mechanische Eingriffe bietet.

Das Sicherungselement und/oder das erste und/oder zweite Element kann Rastmittel wie zumindest eine Rastnase aufweisen, wobei das Behältnis beispielsweise zumindest einen zu der Rastnase komplementären Rastzapfen aufweisen kann. Alternativ kann auch der zumindest eine Rastzapfen z.B. an dem Sicherungselement und/oder zumindest eine dazu komplementäre Rastnase am Behältnis angeordnet sein. Die Rastnase und der Rastzapfen können bei einer Bewegung des Sicherungselements entlang der Achse von dem Behältnis weg formschlüssig und auf das Behältnis zu kraftschlüssig zusammenwirken. Die Bezeichnungen "Rastnasen" und "Rastzapfen" sind nicht beschränkend für die Form dieser Rastelemente zu verstehen, sondern sollen lediglich ihr funktionales Zusammenspiel verdeutlichen. Rastmittel zwischen dem ersten und zweiten Element sichern erfindungsgemäß bevorzugt in zwei raststufen zwei Positionen vor Eingriff, nämlich insbesondere die produktionsseitig eingestellte erste Position (z.B. "Auslieferungsposition") des ersten und zweiten Elements und eine vom Benutzer des Behältnisses erzeugte zweite Position (z.B. "Gebrauchsposition"). Das Sicherungselement kann hingegen erfindungsgemäß mit nur einer Raststufe in einer benutzerinduzierten Position ausgelegt sein, mit dem ersten Element, zweiten Element und/oder dem Behältnis als Rastpartner. Vorteilhafterweise wirkt das Sicherungselement nicht oder zumindest nur schwach kraftschlüssig mit dem ersten Element zusammen, so dass das erste Element zumindest weitestgehend von Krafteinwirkungen des Sicherungselementes entkoppelt ist.

Durch Rastnasen und/oder Rastzapfen kann das Sicherungselement zuverlässig in ihrer Position an dem Behältnis gehalten werden. Durch eine kraftschlüssige Verbindung von Rastnasen und Rastzapfen bei einer Bewegung des Sicherungselements auf das Behältnis zu kann der Verschluss mit dem Sicherungselement unter Überwindung des durch den Kraftschluss verursachten Widerstandes im Abfüllprozess auf dem Behältnis angebracht werden. Die Formschlüssige Verbindung in Gegenrichtung verhindert, dass das Sicherungselement, und insbesondere der Verschluss mit dem Sicherungselement von dem Behältnis abgezogen werden kann. Vorteilhafterweise kann der durch den Formschluss verursachte Widerstand dabei, beispielsweise durch eine geeignete Material- und/oder Formenwahl, größer gewählt werden als die zur irreversiblen Veränderung des Sicherungselements notwendige Kraft. Dadurch wird sichergestellt, dass der Verschluss nicht von dem Behältnis abgezogen werden kann, ohne das Sicherungselement sichtbar irreversibel zu verändern.

Das Sicherungselement kann aus zumindest einem elastisch verformbaren Material, bevorzugt aus einem Kunststoff bestehen. Durch ein elastisches Material wird sichergestellt, dass das Sicherungselement nicht bereits beispielsweise bei der Abfüllung oder beim Transport irreversibel verändert wird, sonders nur bei einem Öffnungsversuch des Behältnisses.

Erfindungsgemäß umfasst der Verschluss ein zweites Element und ein erstes Element zur Aufnahme des zweiten

Elements. Hierbei sind das erste Element und das zweite Element gegeneinander von einer ersten Position in eine zweite Position verschiebbar, wobei in der ersten Position das Dichtelement intakt ist und wobei in der zweiten Position das Dichtelement durch das zweite Element durchstoßen ist. Das erste Element und zweite Element sind vorzugsweise in allen Positionen miteinander verbunden. Beispielsweise kann das zweite Element ein Einsatz für das erste Element sein. Das Dichtelement kann dabei mittels eines Dichtrings in dem ersten Element angebracht und insbesondere durch den Dichtring gespannt sein. Ein Dichtring ist zudem vorteilhaft, um eine zuverlässige Dichtung zu erhalten und um das Dichtelement einfacher in dem ersten Element abringen zu können. Der Dichtring ist dabei in seiner Größe dem Umfang des ersten Elements angepasst, so dass eine zuverlässige Dichtung sichergestellt ist. Das Fluid kann beispielsweise eine trinkbare Flüssigkeit, wie zum Beispiel Wasser oder ein trinkbares oder inhalierbares insbesondere gasförmiges oder bei Umgebungsbedingungen verdampfendes oder sublimierendes Medikament sein.

Beispielsweise an dem zweiten Element ist wenigstens ein Kontrollelement als Teil des Sicherungsmechanismus angebracht, durch welches ersichtlich ist, ob sich das zweite Element noch in der Ausgangsposition befindet. Hierdurch soll offensichtlich und einfach erkennbar sein, ob bereits ein Öffnungsvorgang durchgeführt wurde, um den Originalitätszustand für Verbraucher anzuzeigen.

Weiterhin ist das wenigstens eine Kontrollelement durch Verschieben des zweiten Elements gegen das erste Element irreversibel verändert. Durch die irreversible Veränderung des wenigstens einen Kontrollelements ist sichergestellt, dass, falls das zweite Element nach dem ersten Öffnen wieder in die Ausgangsposition gebracht wird, erkennbar ist, dass bereits ein Öffnen des Behältnisses stattgefunden hat. Als Kontrollelemente eignen sich in diesem Fall besonders zum Beispiel so genannte Flaps, welche beim Eindrücken des zweiten Elements sichtbar und irreversibel abknicken. Insbesondere kann das vorige Öffnen des Behälters an Verformungen oder Materialverfärbungen beispielsweise durch Materialermüdung an den Kontrollelementen abgelesen werden. Denkbar ist auch, das erste Element und das zweite Element in einem ungeöffneten Ausgangszustand des Behälters miteinander zu verbinden, wobei die Verbindung durch Verschieben von der ersten Position in die zweite Position mit für einen Benutzer des Behältnisses geringem Kraftaufwand aufgetrennt werden kann. Eine solche Verbindung kann beispielsweise eine zumindest teilweise Verschweißung des ersten Elements mit dem zweiten Element sein. Es sind aber auch andere Ausgestaltungen wie zum Beispiel ein zwischen erstem und zweitem Element angebrachter Siegelstreifen denkbar, welcher beim Eindrücken abreißt und so ein erstes Öffnen anzeigt.

Das zweite Element kann das erste Element zumindest an der dem Behältnis abgewandten Seite im Wesentlichen vollständig umhüllen. Dadurch kann das erste Element verborgen und somit zusätzlich vor Manipulation geschützt werden. Dies ist insbesondere dann sinnvoll, wenn das erste Element dazu dient, ein Dichtelement auf dem Behältnis zu fixieren. Indem das erste Element verborgen wird, wird somit auch Manipulationen an dem zum Schutz des Behältnisinhalts wesentlichen Dichtelement vorgebeugt.

In einer vorteilhaften Ausgestaltung ist an dem zweiten Element wenigstens eine Schneidfläche zum zumindest teilweisen oder abschnittsweisen Durchtrennen des Dichtelements angeordnet. Eine derartige Schneidfläche ist vorteilhaft, um ein zuverlässiges Durchtrennen sicherzustellen und um eine ausreichende Öffnung bereitzustellen, durch welche das Fluid austreten kann. Denkbar ist, einen Abschnitt aus dem Dichtelement herauszutrennen oder durch einen vorzugsweise nicht geraden Schnitt eine Öffnung in dem zusammenhängend belassenen Dichtelement zu erzeugen. Zudem ist es vorteilhaft dass die Schneidfläche ein Teil des zweiten Elements ist und sich an dem Teil des zweiten Elements befindet, welcher sich in der Verschieberichtung am dichtesten bei dem Dichtelement befindet. Es wäre allerdings auch möglich, die Schneidfläche über einen Aufsatz oder dergleichen an dem zweiten Element anzubringen. Weiterhin ist es auch möglich, mehrere Schneidflächen an dem zweiten Element vorzusehen, um das Dichtelement an mehreren Stellen gleichzeitig zu durchtrennen. Die Schneidflächen sind so ausgestaltet, dass die durch sie entstehende Öffnung einen Fluidstrom tragen kann und diesen sicherstellt, der dem von einem Ausguss des Verschlusses zumindest entspricht.

In einer besonderen Ausgestaltung umfasst der Verschluss ein Halteelement zum Halten eines durch Durchtrennen des Dichtelements erzeugten beweglichen Abschnitts. Durch Halten eines solchen beweglichen Abschnittes wird der bewegliche Abschnitt in einer definierten Halteposition gesichert, so dass ein konstanter Durchfluss an Fluid durch das durchstoßene Dichtelement sichergestellt ist. So wird beispielsweise verhindert, dass ein lappenförmiger beweglicher Abschnitt des Dichtelements im Fluidstrom beweglich ist oder flattert. Das Halteelement kann beispielsweise spießförmig zum Aufspießen eines Abschnitts des Dichtelements ausgestaltet sein und ist bevorzugt in Durchstoßrichtung gegen das Dichtelement beweglich und noch bevorzugter mit Widerhaken zur Halterung des Abschnittes des Dichtelements in Durchstoßrichtung versehen.

Erfindungsgemäß weist der Verschluss ein zu einem Außengewinde des Behältnisses komplementäres Innengewinde auf. Alternativ kann der Verschluss auch ein zu einem Innengewinde des Behälters komplementäres Außengewinde aufweisen. Dadurch kann der Verschluss durch Anschrauben sicher an dem Behältnis befestigt werden. Erfindungsgemäß weist der Verschluss ein Gesperr auf, das dazu ausgelegt ist, ein Anschrauben des Verschlusses an das Behältnis zu erlauben und ein Abschrauben des Verschlusses von dem Behältnis zu verhindern. Durch das Gesperr kann der Verschluss zwar im Abfüllprozess problemlos angeschraubt, jedoch danach nicht mehr gelöst werden, sodass kein unbemerkter Zugriff auf den Behältnisinhalt möglich ist. Insbesondere kann auch eine mögliche Fixierung des Dichtelements auf dem Behältnis durch den Verschluss nicht beeinträchtigt werden.

Das Gesperr kann eine Anzahl von, beispielsweise drei, Mitnehmerrippen und/oder eine, insbesondere gleiche oder ganzzahlig teilbare oder vielfache, Anzahl von, beispielsweise drei, Schnapprippen umfassen. Dabei können insbesondere die Mitnehmerrippen an einem von einer Außenseite des Verschlusses zugänglichen ersten Teil des Verschlusses und/oder die Schnapprippen an einem mit dem Innengewinde verbundenen zweiten Teil des Verschlusses angeordnet sind. Bei dem ersten und zweiten Teil des Verschlusses kann es sich insbesondere um das erste und zweite Element des Verschlusses handeln. Alternativ können Mitnehmerrippen und Schnapprippen in ihrer Anordnung auch vertauscht sein. Die Mitnehmerrippen und Schnapprippen wirken beim Anschrauben des Verschlusses formschlüssig zusammen, sodass eine Drehbewegung des ersten Teils des Verschlusses auf das Innengewinde übertragen wird, sodass der Verschluss fest angeschraubt werden kann. Bei einem Abschraubversuch wirken die Mitnehmerrippen und Schnapprippen nur kraftschlüssig zusammen, wobei das Gesperr vorzugsweise so ausgelegt ist, dass das durch den Kraftschluss maximal übertragbare Drehmoment geringer ist als das zum Abschrauben den Verschlusses von dem Behältnis minimal notwendige Drehmoment. Dadurch dreht sich bei einem Abschraubversuch nur der erste Teil des Verschlusses, während der zweite, das Gewinde tragende Teil des Verschlusses fest an dem Behältnis bleibt und insbesondere die Dichtwirkung des Dichtelements erhält.

Das Dichtelement kann folienartig, bevorzugt als Mehrschicht-Siegelfolie, ausgebildet sein, um eine gute Abdichtung des Behälterinnenraums gegen die Umgebung des Behälters zu gewährleisten.

Es ist möglich, dass das Dichtelement weder mit dem Verschluss noch mit dem Behältnis stoffschlüssig verbunden ist. Das Dichtelement kann insbesondere lediglich in den Verschluss eingelegt und/oder auf dem Behältnis aufgelegt und durch das Anbringen des Verschlusses auf dem Behältnis zwischen Verschluss und Behältnis eingeklemmt sein. Dadurch entfällt in der Produktion und/oder bei der Abfüllung die Notwendigkeit für einen zusätzlichen Befestigungsschritt für das Dichtelement beispielsweise durch Verschweißung. Vorteilhaft kann das Dichtelement in den Verschluss beweglich, aber verliersicher eingeklemmt werden.

Weiterhin ist vorteilhaft, dass das Dichtelement als umlaufendes Dichtelement ausgebildet ist, welches aus einem elastischen Material gefertigt ist. Besonders bevorzugt ist dabei, dass das Dichtelement aus einem flächigen geschlossenporigen Schaumstoff besteht. Hierfür eignet sich vor allem PE-Schaum, insbesondere wegen seiner Elastizität und seiner niedrigen Produktionskosten. Die Verwendung eines Schaumstoffs bietet hinsichtlich der Abdichtung der verschiedenen Elemente den Vorteil, dass dieser eine gleichmäßige Anpressung an den verschiedenen Elementen aufweist. Hiermit ist es auch möglich, eine zuverlässige Dichtwirkung auch bei größeren Fertigungstoleranzen in dem ersten und dem zweiten Element zu gewährleisten. Insbesondere ist der flächig ausgestaltete geschlossenporige Schaumstoff zumindest einseitig mit einem Folienelement bedeckt. Eine zusätzliche Anbringung einer Folie bietet den Vorteil, dass der Schaumstoff, insbesondere beispielsweise auch für alkoholische Lösungen, undurchlässig wird, um eine zuverlässige Abdichtung sicherzustellen. Als Material für die Folie wird bevorzugt Aluminium verwendet.

Insbesondere kann das Dichtelement mit für das Fluid undurchlässigen Schwachstellen versehen sein, die als Sollreißstellen für eine definierte Eröffnung des Dichtelements wirken. Die definierte Eröffnung geschieht beispielsweise, indem das Dichtelement durch Verschieben des zweiten Elements in die zweite Position nur einseitig einreißt und/oder so zu einer Seite gedrückt wird, dass das Dichtelement die Querschnittsfläche der von dem Verschluss verschlossene Öffnung des Behältnisses nicht wesentlich verringert. Dadurch wird insbesondere die Kombination mit einem Dosierelement, das auf einen möglichst ungehinderten Fluidzufluss aus dem Behältnis angewiesen ist, erleichtert.

Weiterhin ist vorteilhafter Weise in dem Verschluss, insbesondere in dem zweiten Element, wenigstens ein, bevorzugt genau ein, Rückflusskanal vorgesehen, über welchen Luft in das Behältnis gelangen kann. Hierfür kann der Verschluss, insbesondere das zweite Element, mit zumindest einem Belüftungsloch ausgestattet sein.

In einer weiteren vorteilhaften Ausführung ist ein Kanal für Fluid in dem Verschluss, insbesondere in dem zweiten Element, insbesondere exzentrisch, angeordnet. Eine exzentrische Anordnung und auch ein möglichst großer Querschnitt des Fluidkanals sind jeweils besonders vorteilhaft, um den maximalen Durchfluss durch den Rücklaufkanal bei gegebener Bauform des Verschlusses zu optimieren. So kann eine mögliche Kapillarwirkung stark verringert bzw. gänzlich verhindert werden. Denkbar wäre auch eine zentrale Anordnung des Fluidkanals, wodurch sich ein ringförmiger Rücklaufkanal ergeben würde. Allerdings ist dies nicht vorteilhaft, da in einem ringförmigen Rücklaufkanal bei geringem Bauraum eine stärkere Kapillarwirkung auftritt. Weiterhin sind durch eine zentrale Anordnung des Fluidkanals mehrere Rücklaufkanäle möglich. Mehrere Rücklaufkanäle bieten die Möglichkeit, eine höhere konstruktive Stabilität durch mehr Wandungen zwischen den Rücklaufkanälen zu gewährleisten. Ein umlaufender Rücklaufkanal ist vorteilhaft, um ein.Restmedium in dem Verschlusselement besser wieder in die Flasche rückführen zu können.

Weiterhin ist es möglich, dass das erste und das zweite Element über Dichtflächen zumindest in der zweiten Position gegeneinander abgedichtet sind. Besonders vorteilhaft ist eine derartige Abdichtung in der zweiten Position, da in dieser das Dichtelement durchtrennt ist und die zuvor durch das Dichtelement gegebene Dichtung nicht mehr vollständig vorliegt. Hierfür sind die beiden Elemente in ihrer Größe derart aneinander angepasst, dass Außenflächen des zweiten Elements in einem bestimmten Bereich zumindest teilweise mit komplementären Innenflächen des ersten Elements dichtend zusammenwirken, wobei jedoch gleichzeitig ein Verschieben der beiden Elemente gegeneinander möglich ist. Dabei ist wenigstens das erste Element aus einem zumindest teilweise elastischen Material, wie zum Beispiel Polyethylen (PE) hergestellt, um ein Verschieben zu erleichtern. Bei Verwendung von Polyethylen kann es sich um einen HD- (high density; PE-HD) oder LD- (low density; PE-LD) Typ handeln. PP und PE sind bevorzugt, da für diese Materialien Typen verfügbar sind, die für Lebensmittel bzw. Medikamente zertifiziert und zugelassen sind. Alternativ ist es möglich, dass das zweite Element mit dem Dichtelement und/oder dem Dichtring in der zweiten Position dichtend zusammenwirkt. Ein derartiges Zusammenwirken dieser Elemente ist vorteilhaft, da so eine zuverlässigere Abdichtung nach dem ersten Öffnen gewährleistet werden kann.

Besonders bevorzugt ist das erste Element und/oder zweite Element mit wenigstens einer Rastnase und/oder mit wenigstens einem zur Rastnase komplementären Rastzapfen ausgestattet. Eine Ausstattung mit Rastnasen und komplementären Rastzapfen soll das zweite Element sowohl in der ersten als auch in der zweiten Position zuverlässig halten.

In einer weiteren bevorzugten Ausführungsform wirkt die wenigstens eine Rastnase nur entgegen einer Verschieberichtung formschlüssig und/oder entlang der Verschieberichtung kraftschlüssig. Eine entgegen der Verschieberichtung formschlüssige Verbindung ist vorteilhaft, da so ein ungewolltes Herausziehen des zweiten Elements aus dem ersten Element zuverlässig verhindert wird. Weiterhin wird auch verhindert, dass das zweite Element beim Transport selbständig aus dem ersten Element rutscht. Eine kraftschlüssige Verbindung entlang der Verschieberichtung ist vorteilhaft, da so eine bestimmte Kraft aufgewendet werden muss, um den initialen Öffnungsvorgang auszuführen, was ein zufälliges und selbständiges Eindrücken bzw. ein Verrutschen des zweiten Elements z.B. beim Transport verhindert. Weiterhin vorteilhaft wird das zweite Element auch nach Verschieben auf dem ersten Element durch eine Anzahl von Rastnasen und komplementären Rastzapfen in der zweiten Position - z.B. der Gebrauchsposition - gegen Rückschieben gesichert, um die Dichtigkeit zwischen erstem und zweitem Element zuverlässig aufrecht zu erhalten. Die Dichtwirkung kann entweder zwischen erstem und zweiten Element, erstem Element und Behältnis und/oder zweitem Element und Behältnis vorzugsweise durch Verpressen des Dichtelements zwischen den jeweiligen Dichtungspartnern erzeugt werden.

Vorteilhaft ist weiterhin eine Kappe zur Abdichtung vorgesehen, welche bevorzugt sowohl den Flüssigkeitskanal als auch den Rückflusskanal abdichtet. Diese Kappe kann insbesondere dazu geeignet sein, nach dem ersten Öffnen, das Behältnis wieder reversibel zu verschließen. Dabei ist die Kappe vorteilhaft so ausgestaltet, dass sie über ein flexibles Element, beispielsweise ein Filmscharnier, an dem Verschluss, insbesondere an dem ersten oder dem zweiten Element, befestigt ist und so einfach über die beiden Kanäle geklappt werden kann. Ein Verschließen der beiden Kanäle ist notwendig, damit sichergestellt ist, dass auch bei nicht aufrecht stehender Lagerung des Behältnisses kein Fluid aus dem Behältnis austreten kann. Dabei kann die Kappe oder zumindest eine Beschichtung der Kappe und das flexible Element, zumindest jedoch das flexible Element aus einem elastischen Material, wie zum Beispiel Polyethylen (PE) oder dergleichen hergestellt sein. Weiterhin sind auch verschiedene Gummiarten wie zum Beispiel Styrol-Butadien-Kautschuk (SBR) oder dergleichen denkbar, welche eine ausreichende Flexibilität aufweisen, um ein Verschwenken der Kappe zu ermöglichen.

Die Kappe kann vorteilhafterweise ohne einen eigenen Sicherungsmechanismus ausgebildet sein. Durch einen erfindungsgemäßen Sicherungsmechanismus entfällt die Notwendigkeit, die Kappe gegen ein unsachgemäßes Öffnen zu sichern. Dadurch kann die Kappe einfacher und kostengünstiger hergestellt und vom Verbraucher einfacher geöffnet werden.

Weiterhin ist besonders bevorzugt im Fluidkanal und/oder im zumindest einen Rücklaufkanal eine Einrichtung zur Manipulationssicherung derart angeordnet, dass kein freier, im Wesentlichen gerader Weg von einer Ausgussöffnung beziehungsweise Rücklauföffnung zum Dichtelement besteht. Besonders vorteilhaft weist die Einrichtung zur Manipulationssicherung laterale Öffnungen und eine zum Dichtelement angeordnete abgeschlossene Unterseite und/oder eine Überwölbung auf. Die Unterseite und/oder Überwölbung ist beispielsweise eine durchgehende oder abschnittsweise durchbrochene Fläche, die beispielsweise für Spritzen durchstichsicher ausgebildet ist. Durch eine derartig ausgestaltete Manipulationssicherung soll zuverlässig verhindert werden, dass der Inhalt der Flasche von außen, zum Beispiel mittels einer Spritze, für die das Dichtelement durch eine Öffnung des Verschlusses zugänglich ist, manipuliert wird. Durch die lateralen Öffnungen ist sichergestellt, dass das Fluid nach dem Öffnen durch den Fluidkanal zu der Ausgussöffnung gelangt.

Weitere Vorteile und Ausführungsformen ergeben sich aus den beigefügten Zeichnungen.

Technische Merkmale mit gleicher oder ähnlicher Wirkung werden mit demselben Bezugszeichen gekennzeichnet. Aus Gründen der Übersichtlichkeit wird von der Kennzeichnung mit Bezugszeichen von wiederholt abgebildeten technischen Merkmalen teilweise verzichtet.

Es zeigen:
Fig. 1 eine dreidimensionale Ansicht einer ersten Ausführungsform des Verschlusses in der ersten Position;
Fig. 2 eine weitere Querschnittsansicht des Verschlusses gemäß einer ersten Ausführungsform in der ersten Position;
Fig. 3 eine Querschnittsansicht des Verschlusses gemäß einer alternativen Ausführungsform in der ersten Position;
Fig. 4 eine Querschnittsansicht des Verschlusses gemäß einer ersten Ausführungsform in der zweiten Position;
Fig. 5 eine dreidimensionale Ansicht einer Ausführungsform des Verschlusses;
Fig. 6 einen Querschnitt durch den in Figur 5 dargestellten Verschluss in einer ersten Position;
Fig. 7 einen Querschnitt durch den in Figur 5 dargestellten Verschluss in einer zweiten Position;
Fig. 8 einen Querschnitt durch den in Figur 5 dargestellten Verschluss und
Fig. 9 einen Querschnitt durch einen wie in Figur 5 dargestellten Verschluss mit an einer Sollknickstelle abgeknickten und unter den Verschluss verschobenen Sicherungselement.

Figur 1 zeigt eine dreidimensionale Ansicht des erfindungsgemäßen Verschlusses 1. Hierbei sind das erste Element 300 sowie das zweite Element 100 dargestellt. Weiterhin ist die Kappe 110 gezeigt, welche nach dem ersten Öffnen das zweite Element 100 abdichtet. Zudem ist beispielhaft eine Form der Kontrollelemente 140 dargestellt, welche bei dem ersten Öffnen irreversibel abknicken.

Figur 2 zeigt eine Querschnittsansicht des Verschlusses gemäß einer ersten Ausführungsform. Hierbei befindet sich das zweite Element 100 in der ersten Position und das Dichtelement 202 ist intakt. In dieser Figur sind zwei Rastzapfen150 vorgesehen, welche das zweite Element 100 gegenüber dem ersten Element 300 in der ersten Position halten. Weiterhin ist ein Dosierelement 120 oberhalb des Fluidkanals 160 vorgesehen. Dadurch, dass ein erfindungsgemäßer Verschluss sowohl ein Dichtelement 202 als auch ein Dosierelement 120 aufweisen kann, wird eine besonders hohe Sicherheit durch das Dichtelement 202 bei gleichzeitig einfacher Handhabbarkeit durch das Dosierelement 120 erreicht. Angrenzend zu dem Fluidkanal 160 ist in dieser Ausführungsform ein Rücklaufkanal 170 vorgesehen. Das Dichtelement 202 kann hierbei über einen Dichtring 201 gehalten und aufgespannt werden.

An der Unterseite 163 und/oder einer Überwölbung 164 (siehe Figuren 6 oder 9) des zweiten Elements 100 kann ein als Schneidkante ausgebildetes Schneidelement 130 vorgesehen sein. Zudem sind an dem ersten Element 300 Rastnasen 180 vorgesehen, in welche, je nach Position, wenigstens einer der Rastzapfen 150 einrastet. In einer bevorzugten Ausgestaltung tragen die Rastnasen 180 zumindest einen Rasthöcker 181. Ein erfindungsgemäßer Rasthöcker 181 erzeugt in Verschieberichtung R einen definierten Widerstand. So hat ein Benutzer des Behälters zudem eine taktile und/oder akustische Rückmeldung über das erste Öffnen des Behälters.

Figur 3 ist ebenfalls eine Querschnittsansicht des Verschlusses. Allerdings zeigt Figur 3 eine alternative Ausführungsform des Verschlusses und ist um 90° gedreht. Hierbei kann das Schneidelement 130 als Dorn und/oder Schnittkante ausgebildet sein, mit welchem das Dichtelement 202 durchstoßen werden kann. Weiterhin sind in dieser Darstellung die Kontrollelemente 140 erkennbar, welche beim ersten Eindrücken abknicken. Zudem sind keine Rastnasen 180 für die Rastzapfen 150 zu sehen. Auch die Kappe 110 ist in dieser Darstellung nicht erkennbar.

Figur 4 entspricht der Querschnittsansicht der Figur 2. Jedoch befindet sich in dieser Figur das zweite Element 100 in der zweiten Position und das Dichtelement 202 ist durch das Schneidelement 130 durchtrennt.

Figur 5 zeigt eine dreidimensionale Ansicht einer Ausführungsform des Verschlusses 1. Der Verschluss 1 weist eine geöffnet dargestellte Kappe 110 auf, die über ein flexibles Element 111, beispielsweise in Form eines Filmscharniers, mit dem Verschluss 1 verbunden ist. Der dargestellte Verschluss 1 umfasst ein zweites Element 100, das ein erstes Element 300 des Verschlusses 1 bis auf die (nicht sichtbare) dem Behältnis B zugewandte Seite vollständig umhüllt. An dem zweiten Element 100 ist über eine Sollreißstelle 412 ein Sicherungselement 410 angebracht. Das dargestellte Sicherungselement 410 umschließt eine von dem Verschluss 1 verschlossenen Öffnung (nicht sichtbar) des Behältnisses B ringförmig und weist ein Griffelement 411 in Form einer Lasche und eine weitere Sollreißstelle 412 auf, wodurch das Sicherungselement 410 durch einen Verbraucher von dem Verschluss 1 abgerissen werden kann. Durch die weitere Sollreißstelle 412 wird vermieden, dass das Sicherungselement 410 vorzeitig oder unbeabsichtigt durch Handling oder den produktionsseitigen Verschließprozess unbemerkt abgerissen wird. Die Sollreißstellen 412 können erfindungsgemäß bezüglich der Achse A radial zuglabil ausgebildet sein.

Figur 6 zeigt einen Längsschnitt durch den in Figur 5 dargestellten Verschluss 1 in einer ersten Position, die dem Auslieferungszustand des befüllten Behältnisses B bis auf die geöffnet dargestellte Kappe 110 entspricht. In dieser Darstellung ist die Öffnung O des Behältnisses B, die von dem Verschluss 1 verschlossen wird, sichtbar. Über der Öffnung O ist ein Dichtelement 202, beispielsweise eine Mehrschicht-Siegelfolie, aufgelegt und durch den mit Hilfe zum Beispiel eines Innengewindes 500 auf ein Außengewinde 501 des Behältnisses B aufgeschraubten Verschluss 1 dichtend fixiert, beispielsweise eingeklemmt. Ebenso ist eine dichtende Fixierung durch stoffschlüssige Verbindung wie etwa durch Verkleben des Dichtelementes 202 auf dem Behälter B, zum Beispiel durch Induktionsversiegelung, möglich.

Das zweite Element 100 des Verschlusses 1 umfasst einen Fluidkanal 160 zur Entnahme eines Fluides aus dem Behältnis B, wobei der Fluidkanal 160 über eine laterale Öffnung 162 mit einer Ausgussöffnung 161 verbunden ist. Neben der Ausgussöffnung 161 weist das zweite Element 100 eine Rücklaufkanalöffnung 170 auf, durch die während der Entnahme des Fluides Luft in das Behältnis B einströmen kann. Durch Rastnasen 180 wird das zweite Element in einer ersten Position an und Rastzapfen 150 des ersten Elements 300 des Verschlusses 1 gehalten. Das Sicherungselement 410 kann ebenfalls entsprechende Rastnasen (nicht dargestellt) tragen, sodass der Verschluss 1 nicht zerstörungsfrei von dem Behältnis B abgezogen werden kann, insbesondere nicht ohne Abreißen des Sicherungselements 410 von dem zweiten Element 100 an der Sollreißstelle 412. Ein erfindungsgemäßes Sicherungselement 410 kann entlang der Verschieberichtung R eine hinreichend große Ausdehnung aufweisen, damit das Sicherungselement 410 bei einer Verschiebung des zweiten Elements 100 aus der ersten Position in die zweite Position durch Kontakt mit dem Behältnis B derart verformt wird, dass das Sicherungselement 410 irreversibel und sichtbar verändert wird. Eine solche Veränderung kann insbesondere erfolgen, indem das Sicherungselement 410 an der Sollreißstelle 412 von dem zweiten Element 100 zumindest abschnittsweise abreißt. Dadurch kann das zweite Element 100 nicht von der ersten in die zweite Position verschoben werden, ohne dass dabei das Sicherungselement 410 sichtbar irreversibel verändert wird. Das Sicherungselement 410 zeigt dem Verbraucher somit an, ob das zweite Element 100 bereits manipuliert, beispielsweise in die zweite Position verschoben, wurde und somit in das Fluid in dem Behältnis B eingegriffen wurde.

Figur 7 zeigt einen Längsschnitt durch den in Figur 5 dargestellten Verschluss 1 in einer zweiten Position. Nachdem das Sicherungselement 410 abgerissen wurde, kann das zweite Element 100 entlang einer Verschieberichtung R gegen das erste Element 300 auf das Behältnis B zu aus der ersten Position in die zweite Position verschoben werden. Dabei durchtrennt das Schneideelement 130 das Dichtelement 202 und drückt es beispielsweise zur Seite, sodass ein Fluid durch den Fluidkanal 160 aus dem Behältnis B entnommen werden kann.

Auch in der zweiten Position wird das zweite Element 100 durch Rastnasen 180 an Rastzapfen 150 des ersten Elements 300 gehalten. Ein Formschluss zwischen den Rastnasen 180 und Rastzapfen 150 verhindert ein Zurückschieben des zweiten Elements 100 in die erste Position und beugt damit der Gefahr des Herbeiführens einer Undichtigkeit innerhalb des Verschlusses 1 vor.

Figur 8 zeigt einen Querschnitt durch den in Figur 5 dargestellten Verschluss 1. Das erste Element 300 und das das erste Element umschließende zweite Element 100 sind über ein Gesperr 510 miteinander verbunden, das von einer Anzahl von Mitnehmerrippen 511 und Sperrrippen 512 gebildet wird. Im dargestellten Beispiel sind drei Mitnehmerrippen 511 an einer Innenseite des ersten Elements 300 und drei zu den Mitnehmerrippen 511 komplementäre Sperrrippen 512 an einer Außenseite des zweiten Elements 100 angeordnet. Aufgrund des Gesperrs 510 kann der Verschluss durch ein an dem zweiten Element angreifendes Drehmoment an das Behältnis B angeschraubt, jedoch nicht davon abgeschraubt werden.

Figur 9 zeigt einen Querschnitt durch einen wie in Figur 5 dargestellten Verschluss 1 mit an einer Sollknickstelle (nicht dargestellt, Position analog zur Sollbruchstelle 412) abgeknickten und unter den Verschluss 1 verschobenen Sicherungselement 410. Das Verknicken ist bevorzugt sichtbar irreversibel. Im dargestellten abgeknickten Zustand kann das Sicherungselement 410 beispielsweise kraft- und/oder formschlüssig mit dem Verschluss 1 zusammenwirken und dadurch die zweite (Gebrauchs-)position des Verschlusses 1 zusätzlich sichern.

Vorteilhafterweise ist das Sicherungselement 410 auch im abgeknickten Zustand vom ersten Element 300 mechanisch entkoppelt, um zur Sicherung der Dichtwirkung keine von außen wirkenden Kräfte zu übertragen.

### Bezugszeichenliste

- 1: Verschluss
- 100: zweites Element
- 110: Kappe
- 111: flexibles Element
- 120: Dosierelement
- 130: Schneidelement
- 140: Kontrollelement
- 150: Rastzapfen
- 160: Fluidkanal
- 161: Ausgussöffnung
- 162: laterale Öfnung
- 163: Unterseite
- 164: Überwölbung
- 170: Rücklaufkanal
- 171: Rücklaufkanalöffnung
- 180: Rastnase
- 181: Rasthöcker
- 201: Dichtring
- 202: Dichtelement
- 300: erstes Element
- 410: Sicherungselement
- 411: Griffelement
- 412: Sollreißstelle
- 500: Innengewinde
- 501: Außengewinde
- 510: Gesperr
- 511: Mitnahmerippe
- 512: Schnapprippe

- A: Achse - nicht angezogen
- B: Behältnis
- O: Öffnung
- R: Verschieberichtung

## Patentansprüche

1. Verschluss (1) mit einem Dichtelement (202) für ein mit Fluid befülltes Behältnis (B) mit zumindest einem Sicherungsmechanismus, der dazu ausgelegt ist, beim erstmaligen Öffnen des Verschlusses (1) sichtbar irreversibel verändert zu werden, wobei der Sicherungsmechanismus wenigstens ein sichtbares Sicherungselement (410) umfasst, das unter Beaufschlagung des Verschlusses (1) gegenüber dem Behältnis (B) mit einer Kraft mit zumindest einer Kraftkomponente entlang einer Achse (A) normal zu einer Öffnungsebene einer von dem Verschluss (1) verschlossenen Öffnung (O) des Behältnisses (B) sichtbar irreversibel verändert ist, wobei der Verschluss ein zu einem Außengewinde (501) des Behältnisses (B) komplementäres Innengewinde (500) oder ein zu einem Innengewinde des Behältnisses (B) komplementäres Außengewinde aufweist, wobei der Verschluss ein zweites Element (100) und ein erstes Element (300) zur Aufnahme des zweiten Elements (100) aufweist,
a. wobei das erste Element (300) und das zweite Element (100) gegeneinander von einer ersten Position in eine zweite Position verschiebbar sind,
i. wobei in der ersten Position das Dichtelement (202) intakt ist und
ii. wobei in der zweiten Position das Dichtelement (202) durch das zweite Element (100) durchstoßen ist, und **dadurch gekennzeichnet, dass**
b. der Sicherungsmechanismus wenigstens ein Kontrollelement (140) umfasst, durch welches ersichtlich ist, ob sich das zweite Element (100) noch in der Ausgangsposition befindet, wobei das wenigstens eine Kontrollelement (140) durch Verschieben des zweiten Elements (100) gegen das erste Element (300) irreversibel verändert ist, und wobei der Verschluss (1) ein Gesperr (510) aufweist, das dazu ausgelegt ist, ein Anschrauben des Verschlusses (1) an das Behältnis (B) zu erlauben und ein Abschrauben des Verschlusses (1) von dem Behältnis (B) zu verhindern.

2. Verschluss (1) nach Anspruch 2,
**dadurch gekennzeichnet, dass**
das Sicherungselement (410)
a. an der dem Behältnis (B) zugewandten Seite des Verschlusses (1) angeordnet ist;
b. zur Beabstandung des Verschlusses (1) von dem Behältnis (B) ausgelegt ist;
c. über zumindest eine, bevorzugt radial zuglabile, Sollreißstelle (412) mit dem Verschluss (1) verbunden ist;
d. die von dem Verschluss (1) verschlossenen Öffnung (O), bevorzugt im Wesentlichen ringförmig, umschließt;
e. von dem Verschluss (1) abreißbar ausgebildet ist, wobei das Sicherungselement (410) bevorzugt ein Griffelement (411), besonders bevorzugt eine Lasche, umfasst;
f. über eine zuglabile Sollreißstelle (412) und/oder Sollknickstelle im Umfang zur Anbindung des laschenförmigen Griffelementes (411) an das umfängliche Sicherungselement (410) verfügt,
g. zumindest eine Rastnase (180) aufweist, wobei das Behältnis (B) bevorzugt zumindest einen zu der Rastnase (180) komplementären Rastzapfen (150) aufweist und/oder
h. aus zumindest einem elastisch verformbaren Material, bevorzugt aus einem Kunststoff besteht.

3. Verschluss (1) nach Anspruch 1 oder 2,
**dadurch gekennzeichnet, dass**
eine Anzahl von Rastnasen (180) und eine Anzahl korrespondierender Rastzapfen (150) bei einer Bewegung des Sicherungselements (410) entlang der Achse (A) von dem Behältnis (B) weg formschlüssig und auf das Behältnis (B) zu kraftschlüssig zusammenwirken und das Sicherungselement (410) durch die Rastnasen (180) und/oder Rastzapfen (150) mit genau einer Raststufe in einer benutzerinduzierten Position ausgelegt ist, mit einem ersten Element (300) und/oder einem zweiten Element (100) und/oder mit dem Behältnis (B) als Rastpartner.

4. Verschluss (1) nach einem der vorangegangenen Ansprüche,
**dadurch gekennzeichnet, dass**
das zweite Element (100) das erste Element (300) zumindest an der dem Behältnis (B) abgewandten Seite im Wesentlichen vollständig umhüllt.

5. Verschluss (1) nach einem der vorangegangenen Ansprüche,
**dadurch gekennzeichnet, dass**
das zweite Element (100) wenigstens eine Schneidfläche (130) zum Durchtrennen des Dichtelements (202) aufweist.

6. Verschluss (1) nach einem der vorangegangenen Ansprüche,
**dadurch gekennzeichnet, dass**
das zweite Element (100) mit dem Dichtelement (202) in der zweiten Position dichtend zusammenwirkt oder das erste (300) und das zweite Element (100) über Dichtflächen zumindest in der zweiten Position gegeneinander abgedichtet sind

7. Verschluss (1) nach Anspruch 1,
**dadurch gekennzeichnet, dass**
das Gesperr (510) einen Anzahl von, bevorzugt drei, Mitnehmerrippen (511) und/oder eine Anzahl von, bevorzugt drei, Schnapprippen (512) umfasst, wobei bevorzugt die Mitnehmerrippen (511) und die Schnapprippen (512) beim Anschrauben des Verschlusses (1) formschlüssig und bei einem Abschraubversuch nur kraftschlüssig zusammenwirken und die Mitnehmerrippen (511) an einem von einer Außenseite des Verschlusses (1) zugänglichen ersten Teil (100) des Verschlusses (1) und/oder die Schnapprippen (512) an einem mit dem Innengewinde (500) verbundenen zweiten Teil (300) des Verschlusses (1) angeordnet sind.

8. Verschluss (1) nach einem der vorangegangenen Ansprüche,
**dadurch gekennzeichnet, dass**
das Dichtelement (202)
a. folienartig, bevorzugt als Mehrschicht-Siegelfolie, ausgebildet ist und/oder
b. weder mit dem Verschluss (1) noch mit dem Behältnis (B) stoffschlüssig verbunden ist
und eine Kappe (110) zur Abdichtung vorgesehen ist, welche bevorzugt
c. sowohl den Fluidkanal (160) als auch den Rückflusskanal (170) abdichtet und/oder
d. über ein flexibles Element (111), besonders bevorzugt ein Filmscharnier, mit dem Verschluss (1) verbunden ist.

9. Verschluss (1) nach einem der vorangegangenen Ansprüche,
**dadurch gekennzeichnet, dass**
in dem Verschluss (1), bevorzugt in dem zweiten Element (100), wenigstens ein, bevorzugt genau ein, Rückflusskanal (170) zum Druckausgleich zwischen dem Behältnis und einer Umgebung vorgesehen ist.

10. Verschluss (1) nach einem der vorangegangenen Ansprüche,
**dadurch gekennzeichnet, dass**
das erste Element (300) und/oder zweite Element (100) mit wenigstens einer Rastnase (180), und dass bevorzugt das erste Element (300) und/oder zweite Element (100) mit wenigstens einem zur Rastnase (180) komplementären Rastzapfen (150) ausgestattet ist,
wobei die wenigstens eine Rastnase (180)
a. nur entgegen einer Verschieberichtung (R) formschlüssig und/oder entlang der Verschieberichtung (R) kraftschlüssig wirkt, und/oder
b. in zwei Raststufen zwei Positionen vor Eingriff sichert, bevorzugt die produktionsseitig eingestellte erste Position des ersten Elements (300) und zweiten Elements (100) und die vom Benutzer des Behältnisses erzeugte zweite Position.

11. Verschluss (1) nach einem der vorangegangenen Ansprüche,
**dadurch gekennzeichnet, dass**
das zweite Element (100) nicht zerstörungsfrei aus der ersten Position entfernt oder aus der zweiten in die erste Position zurückverschoben werden kann.

12. Verschluss (1) nach einem der vorangegangenen Ansprüche,
**dadurch gekennzeichnet, dass**
im Fluidkanal (160) und/oder in zumindest einem Rücklaufkanal (170) eine Einrichtung zur Manipulationssicherung derart angeordnet ist, dass kein freier im Wesentlichen gerader Weg von einer Ausgussöffnung (161) beziehungsweise Rücklauföffnung (171) zum Dichtelement (202) besteht.

13. Verschluss (1) nach Anspruch 12,
**dadurch gekennzeichnet, dass**
die Einrichtung zur Manipulationssicherung zumindest eine laterale Öffnung (162) aufweist und bevorzugt eine zum Dichtelement (202) angeordnete abgeschlossene Unterseite (163) oder eine vom Dichtelement (202) abgewandte Überwölbung (164) aufweist.

## Claims

1. Closure (1) with a sealing element (202) for a fluid-filled container (B) with at least one safety mechanism, which is configured to be visibly irreversibly altered when the closure (1) is opened for the first time, wherein the safety mechanism comprises at least one visible safety element (410), which is visibly irreversibly altered by subjecting the closure (1) with respect to the container (B) to a force having at least one force component along an axis (A) normal to an opening plane of an opening (O) of the container (B) closed by the closure (1), wherein the closure has an internal thread (500) complementary to an external thread (501) of the container (B) or an external thread complementary to an internal thread of the container (B), wherein the closure has a second element (100) and a first element (300) for receiving the second element (100),
a. wherein the first element (300) and the second element (100) are displaceable relative to each other from a first position to a second position,
i. wherein in the first position the sealing element (202) is intact and
ii. wherein in the second position the sealing element (202) is pierced by the second element (100), and **characterized in that**
b. the safety mechanism comprises at least one control element (140) by means of which it is visible whether the second element (100) is still in the initial position, wherein the at least one control element (140) is irreversibly altered by displacing the second element (100) against the first element (300), and wherein the closure (1) has a catch (510) which is configured to allow the closure (1) to be screwed onto the container (B) and to prevent the closure (1) from being unscrewed from the container (B).

2. Closure (1) according to claim 2, **characterized in that** the safety element (410)
a. is arranged on the side of the closure (1) facing the container (B);
b. is configured to distance the closure (1) from the container (B);
c. is connected to the closure (1) through at least one, preferably radially tension-unstable, predetermined tear point (412);
d. encloses the opening (O) closed by the closure (1), preferably substantially annular;
e. is formed to be tearable from the closure (1), wherein the safety element (410) preferably comprises a gripping element (411), particularly preferably a tab;
f. has a tension-unstable predetermined tear point (412) and/or predetermined score point in the circumference for connecting the tab-shaped gripping element (411) to the circumferential safety element (410),
g. has at least one latching lug (180), the container (B) preferably having at least one latching pin (150) complementary to the latching lug (180) and/or
h. consists of at least one elastically deformable material, preferably a plastic.

3. Closure (1) according to claim 1 or 2, **characterized in that** a number of latching lugs (180) and a number of corresponding latching pins (150) interact during a movement of the safety element (410) along the axis (A) from the container (B) away in a form-fitting manner and on the container (B) in a force-fitting manner, and the safety element (410) is configured trough the latching lugs (180) and/or latching pins (150) with exactly one latching step in a user-induced position, with a first element (300) and/or a second element (100) and/or with the container (B) as a latching partner.

4. Closure (1) according to one of the preceding claims, **characterized in that** the second element (100) substantially completely envelops the first element (300) at least on the side facing away from the container (B).

5. Closure (1) according to one of the preceding claims, **characterized in that** the second element (100) has at least one cutting surface (130) for cutting the sealing element (202).

6. Closure (1) according to one of the preceding claims, **characterized in that** the second element (100) interacts in a sealing manner with the sealing element (202) in the second position or the first (300) and the second element (100) are sealed with respect to one another through sealing surfaces at least in the second position.

7. Closure (1) according to claim 1, **characterized in that** the catch (510) comprises a number of, preferably three, dragging ribs (511) and/or a number of, preferably three, snap ribs (512), the dragging ribs (511) and the snap ribs (512) preferably interacting in a form-fitting manner when the closure (1) is screwed on and only in a force-fitting manner when a unscrewing attempt is made, and the dragging ribs (511) are arranged on a first part (100) of the closure (1), which is accessible from an outside of the closure (1), and/or the snap ribs (512) are arranged on a second part (300) of the closure (1), which is connected to the internal thread (500).

8. Closure (1) according to one of the preceding claims, **characterized in that** the sealing element (202)
a. is sheet-like, preferably formed as a multilayer sealing sheet, and/or
b. is not cohesively connected to either the closure (1) or the container (B) and a cap (110) is provided for sealing, which preferably
c. seals both the fluid channel (160) and the return flow channel (170) and/or
d. is connected to the closure (1) through a flexible element (111), particularly preferably a film hinge.

9. Closure (1) according to one of the preceding claims, **characterized in that** at least one, preferably exactly one, return flow channel (170) is provided in the closure (1), preferably in the second element (100), for pressure balance between the container and an environment.

10. Closure (1) according to one of the preceding claims, **characterized in that** the first element (300) and/or second element (100) is equipped with at least one latching lug (180), and **in that** the first element (300) and/or second element (100) is preferably equipped with at least one latching pin (150) complementary to the latching lug (180),
wherein the at least one latching lug (180)
a. only acts in a form-fitting manner counter to a displacement direction (R) and/or in a force-fitting manner along the displacement direction (R), and/or
b. locks two positions against engagement in two latching steps, preferably the first position of the first element (300) and second element (100) set on the production side and the second position generated by the user of the container.

11. Closure (1) according to one of the preceding claims, **characterized in that** the second element (100) cannot be removed non-destructively from the first position or pushed back from the second position into the first position.

12. Closure (1) according to one of the preceding claims, **characterized in that** a device for preventing tampering is arranged in the fluid channel (160) and/or in at least one return flow channel (170) in such a way that there is no free, substantially straight path from a pouring opening (161) or return flow opening (171) to the sealing element (202).

13. Closure (1) according to claim 12, **characterized in that** the device for preventing tampering has at least one lateral opening (162) and preferably has a closed underside (163) arranged relative to the sealing element (202) or a vault (164) facing away from the sealing element (202).

## Revendications

1. Bouchon (1) avec un élément d'étanchéité (202) pour un récipient rempli de fluide (B) avec au moins un mécanisme de sécurité, qui est conçu, lors de la première ouverture du bouchon (1), pour être modifié de manière visiblement irréversible, dans lequel le mécanisme de sécurité comprend au moins un élément de sécurité (410) visible, qui lors de l'application du bouchon (1) sur le récipient (B) est modifié de manière visiblement irréversible avec une force avec au moins une composante de force le long d'un axe (A) normal à un plan d'ouverture d'une ouverture (O) du récipient (B) fermée par le bouchon (1), le bouchon comportant un filetage intérieur (500) complémentaire d'un filetage extérieur (501) du récipient (B) ou un filetage extérieur complémentaire d'un filetage intérieur du récipient (B), le bouchon comportant un deuxième élément (100) et un premier élément (300) pour recevoir le deuxième élément (100),
a. dans lequel le premier élément (300) et le deuxième élément (100) peuvent être déplacés l'un par rapport à l'autre d'une première position dans une deuxième position,
i. dans lequel dans la première position l'élément d'étanchéité (202) est intact et
ii. dans lequel dans la deuxième position l'élément d'étanchéité (202) est transpercé par le deuxième élément (100), et **caractérisé en ce que**
b. le mécanisme de sécurité comprend au moins un élément de contrôle (140), à travers lequel on peut voir si le deuxième élément (100) se trouve encore dans la position initiale, dans lequel l'au moins un élément de contrôle (140) est modifié de manière irréversible par le déplacement du deuxième élément (100) contre le premier élément (300), et dans lequel le bouchon (1) comporte un encliquetage (510), qui est conçu pour permettre un vissage du bouchon (1) au récipient (B) et pour empêcher un dévissage du bouchon (1) du récipient (B).

2. Bouchon (1) selon la revendication 2, **caractérisé en ce que** l'élément de sécurité (410)
a. est agencé du côté du bouchon (1) tourné vers le récipient (B) ;
b. est conçu pour espacer le bouchon (1) du récipient (B) ;
c. est relié avec le bouchon (1) par au moins un point d'arrachement théorique (412), de préférence fragile en traction radiale ;
d. entoure l'ouverture (O) fermée par le bouchon (1), de préférence essentiellement en forme d'anneau ;
e. est réalisé de manière à être détachable du bouchon (1), dans lequel l'élément de sécurité (410) comprend de préférence un élément de préhension (411), en particulier de préférence une languette ;
f. dispose d'un point d'arrachement théorique fragile en traction (412) et/ou d'un point d'inflexion théorique circonférentiellement pour le raccordement de l'élément de préhension (411) en forme de languette à l'élément de sécurité (410) périphérique,
g. comporte au moins un ergot d'encliquetage (180), dans lequel le récipient (B) comporte de préférence au moins un tenon d'encliquetage (150) complémentaire de l'ergot d'encliquetage (180) et/ou
h. consiste en au moins un matériau élastiquement déformable, de préférence en un plastique.

3. Bouchon (1) selon la revendication 1 ou 2, **caractérisé en ce qu'**un nombre d'ergots d'encliquetage (180) et un nombre de tenons d'encliquetage (150) correspondants lors d'un mouvement de l'élément de sécurité (410) le long de l'axe (A) du récipient (B) interagissent en éloignement par liaison de forme et sur le récipient (B) en rapprochement par liaison de force et l'élément de sécurité (410) est formé d'ergots d'encliquetage (180) et/ou de tenons d'encliquetage (150) avec précisément un niveau d'encliquetage dans une position induite par un utilisateur, avec un premier élément (300) et/ou un deuxième élément (100) et/ou avec le récipient (B) comme partenaire d'encliquetage.

4. Bouchon (1) selon l'une des revendications précédentes, **caractérisé en ce que** le deuxième élément (100) recouvre essentiellement complètement le premier élément (300) au moins du côté opposé au récipient (B).

5. Bouchon (1) selon l'une des revendications précédentes, **caractérisé en ce que** le deuxième élément (100) comporte au moins une surface de coupe (130) pour couper l'élément d'étanchéité (202).

6. Bouchon (1) selon l'une des revendications précédentes, **caractérisé en ce que** le deuxième élément (100) interagit de manière étanche avec l'élément d'étanchéité (202) dans la deuxième position ou le premier (300) et le deuxième élément (100) sont étanchéifiés l'un contre l'autre sur des surfaces d'étanchéité au moins dans la deuxième position.

7. Bouchon (1) selon la revendication 1, **caractérisé en ce que** l'encliquetage (510) comprend un nombre de, de préférence trois, nervures d'entraînement (511) et/ou un nombre de, de préférence trois, nervures d'encliquetage (512), dans lequel de préférence les nervures d'entraînement (511) et les nervures d'encliquetage (512) interagissent lors du vissage du bouchon (1) par liaison de forme et lors d'une tentative de dévissage seulement par liaison de force et les nervures d'entraînement (511) sont agencées à une première partie (100) du bouchon (1) accessible d'un côté extérieur du bouchon (1) et/ou les nervures d'encliquetage (512) à une deuxième partie (300) du bouchon (1) reliée avec un filetage intérieur (500).

8. Bouchon (1) selon l'une des revendications précédentes, **caractérisé en ce que** l'élément d'étanchéité (202)
a. est conçu en forme de feuille, de préférence comme un film d'étanchéité multicouche et/ou
b. n'est relié par liaison de matière ni avec le bouchon (1) ni avec le récipient (B) et un couvercle (110) est prévu pour l'étanchéité, celui qui est préféré
c. étanchéifie aussi bien le canal de fluide (160) que le canal d'écoulement de retour (170) et/ou
d. est relié avec le bouchon (1) par un élément flexible (111), en particulier de préférence une charnière à film.

9. Bouchon (1) selon l'une des revendications précédentes, **caractérisé en ce que** dans le bouchon (1), de préférence dans le deuxième élément (100), au moins un, de préférence précisément un, canal d'écoulement de retour (170) est prévu pour la compensation de pression entre le récipient et un environnement.

10. Bouchon (1) selon l'une des revendications précédentes, **caractérisé en ce que** le premier élément (300) et/ou deuxième élément (100) est équipé d'au moins un ergot d'encliquetage (180), et de préférence le premier élément (300) et/ou deuxième élément (100), d'au moins un tenon d'encliquetage (150) complémentaire de l'ergot d'encliquetage (180), dans lequel l'au moins un ergot d'encliquetage (180)
a. agit seulement contre une direction de déplacement (R) par liaison de forme et/ou le long de la direction de déplacement (R) par liaison de force, et/ou
b. protège dans deux niveaux d'encliquetage deux positions contre une intervention, de préférence la première position réglée du côté de la production du premier élément (300) et du deuxième élément (100) et la deuxième position produite par l'utilisateur du récipient.

11. Bouchon (1) selon l'une des revendications précédentes, **caractérisé en ce que** le deuxième élément (100) ne peut pas être éloigné de la première position sans endommagement ni remis en place de la deuxième à la première position.

12. Bouchon (1) selon l'une des revendications précédentes, **caractérisé en ce que** dans le canal de fluide (160) et/ou dans au moins un canal d'écoulement de retour (170) un dispositif est agencé pour la prévention contre la manipulation de telle sorte qu'aucune voie libre essentiellement droite n'est composée d'une ouverture de déversement (161) ou d'une ouverture de retour (171) vers l'élément d'étanchéité (202).

13. Bouchon (1) selon la revendication 12, **caractérisé en ce que** le dispositif de prévention contre la manipulation comporte au moins une ouverture latérale (162) et comporte de préférence une partie inférieure (163) fermée agencée vers l'élément d'étanchéité (202) ou une voûte (164) opposée à l'élément d'étanchéité (202).
